# EUROPÄISCHE PATENTSCHRIFT

(11) **EP 1 973 752 B1**
(45) Veröffentlichungstag und Bekanntmachung des Hinweises auf die Patenterteilung: **14.10.2015**
(21) Anmeldenummer: 07702331.5
(22) Anmeldetag: 04.01.2007
(51) Int. Cl.: B44C 5/04, B44F 9/02, E04F 13/08, E04F 15/02

(54) **WAND-, DECKEN- ODER FUSSBODENPANEELE**
WALL PANELS, CEILING PANELS OR FLOOR PANELS
PANNEAU DE PAROI, DE PLAFOND OU DE PLANCHER

(30) Priorität: 06.01.2006 DE 102006001155
(43) Veröffentlichungstag der Anmeldung: 01.10.2008
(73) Patentinhaber: Schulte, Johannes, 59602 Rüthen-Meiste (DE)
(72) Erfinder: Schulte, Johannes, 59602 Rüthen-Meiste (DE)
(74) Vertreter: Ksoll, Peter
(86) Internationale Anmeldenummer: PCT/DE2007/000011
(87) Internationale Veröffentlichungsnummer: WO 2007/076853

(56) Entgegenhaltungen:
- EP-A- 1 541 373
- WO-A-97/31775
- WO-A-97/31776
- JP-A- 2000 108 486

## Beschreibung

Die Erfindung betrifft eine Wand-, Decken- oder Fußbodenpaneele.

Laminat-Paneelen kommen zur Herstellung von Wand-, Decken- oder Fußbodenbelägen zum Einsatz. Die Laminat-Paneelen werden heute unter Verwendung von Dekorpapieren als dekorgebendes Element hergestellt. Zur Reproduktion einer Holzoptik sind die Dekorpiapere mit einer Holzmaserung bedruckt. Die Dekorpapiere für Laminat-Paneelen werden im allgemeinen mit aminoplastischen Harzen imprägniert und anschließend mit Hilfe einer Presse zusammen mit weiteren Laminatschichten vor allem einer durchsichtigen abriebfesten Overlayschicht und einer Trägerplatte üblicherweise aus einem mittel- oder hochverdichteten Faserstoff (MDF oder HDF) zu einem Laminat-Paneel verpresst.

Um dem Dekorpapier die gewünschte Optik zu geben, wird ein Papierband mit einer Holzmaserung bedruckt. Dies erfolgt in einem Durchlaufverfahren, bei dem das Papierband von einer Rolle abgezogen und mittels einer Druckwalze bedruckt wird. Nach dem Stand der Technik wird hierbei die Holzmaserung mit ihrer Längstextur in Längserstreckung des Papierbands aufgedruckt, um die Wachstumsrichtung des simulierten Holzes nachzubilden.

Der Umfang der Druckwalze beträgt 1,31 m bei einer Breite von 2,10 m. Der Umfang ist abgestimmt auf die Länge einer Laminat-Paneele, deren Länge herkömmlich knapp 1,30 m beträgt. Demzufolge wird in Abständen von jeweils 1,31 m das Papierband beim Bedrucken mit einem wiederkehrenden Rapport versehen. Bei Verwendung eines Dekorpapiers aus einem so bedruckten Papierband zur Herstellung von Laminat-Paneelen, die länger als 1,30 m sind, wiederholt sich folglich das Muster auf der Paneele. Hierdurch entsteht eine unnatürliche Optik.

Durch die EP 1 541 373 A2 ist ein Verfahren zur Herstellung eines Paneels mit einer dekorativen Oberfläche bekannt Zur Erzeugung des Paneels wird ein Dekorpapier verwendet, das mit einer Walze, die einen Umfang von ca. als 1,2 m hat, in Längsrichtung bedruckt ist. Auf der Walze sind Dekorabschnitte in sechs nebeneinander liegenden Streifen angeordnet. Es wird vorgeschlagen, diese Dekorabschnitte auf Paneelen anzuordnen und die Paneele in einer geeigneten Reihe anzuordnen. Die Paneele weisen eine effektive Länge von 1,20 m auf. Auf diese Weise ist es möglich, einen Paneelstreifen, bestehend aus mehreren Paneelen bereitzustellen, wobei sich das Dekor in Längsrichtung nicht wiederholt.

Aus dem Dokument JP 2000108486 A geht ein Verfahren zur Erzeugung eines sich nicht wiederholenden Musters für ein Dekorpapier mit einer Länge von bis zu 1.240 mm hervor.

Zum Stand der Technik ist noch die WO 97/31775 A sowie die WO 97/31776 A zu nennen, betreffend Verfahren zur Oberflächenstrukturierung. Es wird ein Verfahren für die Herstellung eines dekorativen wärmeaushärtenden Laminats beschrieben, wobei das Laminat mit einem wärmeaushärtenden Harz Imprägnierte Papierlagen aufweist. Ein Dekorpapier in Form einer Bahn oder eines Bogens ist mit einem Dekormuster mit Musterabschnitten mit unterschiedlichen Richtungen versehen und mit einem wärmeaushärtenden Harz imprägniert. Es sind zwei oder mehrere Matrizen mit einer Oberflächenstruktur versehen, die auf die Oberseite des Dekorpapiers gedrückt werden, wobei das Laminat eine Dekoroberfläche mit einer Oberflächenstruktur erhält, deren unterschiedliche Richtungen mit den Richtungen der unterschiedlichen Dekorabschnitte des Dekormusters übereinstimmen.

Der Erfindung liegt daher die Aufgabe zugrunde, eine Möglichkeit aufzuzeigen, eine Wand-, Decken-, oder Fußbodenpaneele mit einer Länge von mehr als 1,31 m und einer natürlichen Holzoptik zu schaffen, deren Muster sich in Längserstreckung der Paneele nicht wiederholt.

Zur Lösung dieser Aufgabe wird ein Papierband gemäß den Merkmalen von Anspruch 1 geschaffen. Danach ist vorgesehen, dass eine Lage aus einem Dekorpapier mit einer Länge größer als 1,31 m ohne einen sich wiederholenden Rapport besteht, welches von einem Papierband quer zu dessen Längserstreckung abgeteilt ist, wobei das Papierband einseitig mit einer Holzmaserung bedruckt ist, welche eine Längstextur und eine Quertextur besitzt und wobei die Längstextur der Holzmaserung quer zur Längserstreckung des Papierbands aufgedruckt ist. Der erfindungsgemäße Vorschlag geht folglich weg von dem bisher üblichen Weg, nämlich die Holzmaserung mit ihrer Längstextur stets in Längsrichtung des Papierbands aufzudrucken.

Das erfindungsgemäße Papierband wird zur Herstellung von Laminat-Paneelen benutzt werden, deren Länge in etwa der Breite einer Druckwalze entspricht. Die Breite einer Druckwalze liegt üblicherweise bei 2,10 m.

Bei der Herstellung einer erfindungsgemäßen Laminat-Paneele wird eine Trägerschicht zusammen mit dem Dekorpapier und den übrigen Schichten verpresst. Hierbei wird das Dekorpapier quer zur Längserstreckung des Papierbands abgeteilt. Auf diese Weise können Laminat-Paneelen mit einer Länge von 2,05 m hergestellt werden, welche die natürliche Optik eines Baustammes bzw. Holzbalkens haben, wobei die Längstextur der Holzmaserung in Längsrichtung der Laminat-Paneele verläuft ohne einen sich wiederholenden Rapport.

## Patentansprüche

1. Wand-, Decken- oder Fußbodenpaneele mit einem mehrlagigen Aufbau, **dadurch gekennzeichnet, dass** eine Lage aus einem Dekorpapier mit einer Länge größer als 1,31 m ohne einen sich wiederholenden Rapport besteht, welches von einem Papierband quer zu dessen Längserstreckung abgeteilt ist, wobei das Papierband einseitig mit einer Holzmaserung bedruckt ist, welche eine Längstextur und eine Quertextur besitzt und wobei die Längstextur der Holzmaserung quer zur Längserstreckung des Papierbands aufgedruckt ist.

## Claims

1. Wall panels, ceiling panels or floor panels having a multilayer structure, **characterised in that** a layer consists of a decorative paper which has a length of greater than 1.31 m, does not have a repeating pattern and is divided by a paper strip transversely to the longitudinal extent thereof, wherein a woodgrain-effect pattern which has a longitudinal texture and a transverse texture is printed on one side of the paper strip and wherein the longitudinal texture of the woodgrain-effect pattern is printed on transversely to the longitudinal extent of the paper strip.

## Revendications

1. Panneau de paroi, de plafond ou de plancher ayant une structure à plusieurs couches, **caractérisé en ce qu'**une couche est constituée d'un papier décor ayant une longueur supérieure à 1,31 m sans rapport répétitif, qui est partagé par une bande de papier transversalement à son extension longitudinale, dans lequel la bande de papier est imprimée sur une face par une madrure, qui possède une texture longitudinale et une texture transversale, et dans lequel la texture longitudinale de la madrure est imprimée transversalement à l'extension longitudinale de la bande de papier.
